# EUROPÄISCHE PATENTSCHRIFT

(11) **EP 0 892 127 B1**
(45) Veröffentlichungstag und Bekanntmachung des Hinweises auf die Patenterteilung: **03.03.2004**
(21) Anmeldenummer: 98110240.3
(22) Anmeldetag: 04.06.1998
(51) Int. Cl.: E04G 11/36, E04G 11/08

(54) **Schalung und Verfahren zum Erzeugen einer Sollrissstelle**
Shuttering and method for inducing cracks
Coffrage et procédé pour induire des fissures

(30) Priorität: 15.07.1997 DE 29712510 U
(43) Veröffentlichungstag der Anmeldung: 20.01.1999
(73) Patentinhaber: Fischer, Willibald, D-84130 Dingolfing (DE)
(72) Erfinder: Fischer, Willibald, D-84130 Dingolfing (DE)
(74) Vertreter: Grünecker, Kinkeldey, Stockmair & Schwanhäusser Anwaltssozietät

(56) Entgegenhaltungen:
- WO-A-96/10120
- DE-A- 3 405 187
- DE-U- 9 203 276
- DE-U- 9 301 566
- DE-U- 9 311 710
- GB-A- 769 592

## Beschreibung

Die Erfindung bezieht sich auf eine Schalung und ein Verfahren zum Erzeugen einer Sollrißstelle in einem Betonteil.

Soll-Rißstellen in Betonteilen werden vorgesehen, um die beim Erhärten des Betons unvermeidlichen Schwindrisse an einer vorbestimmten Stelle im Betonteil zu erzeugen, wo die durch die Schwindrisse verursachte Verringerung der Belastbarkeit des Betons nicht stört bzw. wo sie leichter verfüllt werden können.

Bislang werden Soll-Rißstellen durch sogenannte Scheinfugen erzeugt, bei denen, wie im Oberbegriff des Anspruches 1 berücksichtigt, ein betonundurchlässiges Einbauteil in Form eines Gummiprofils (GB-A-769 592) oder einer teilbaren undurchlässigen Schalung (WO 96/ 10120) oder einer Faserzement-Wellplatte oder eines Trapezbleches an einer vorbestimmten Stelle im Querschnitt des Betonteils eingebracht wird, so daß sich an dieser Stelle ein durch das Einbauteil ausgefüllter Hohlraum im Beton ausbildet, der eine Schwächung des Querschnittes des Betonteiles bewirkt, so daß sich Schwindrisse bevorzugt im Bereich des Einbauteils ausbilden. Das Einbauen dieses Einbauteils und vor allen Dingen das Festhalten des Einbauteils an der vorbestimmten Stelle gegen den vom eingefüllten Beton ausgeübten Druck gestaltet sich jedoch relativ schwierig und arbeitsaufwendig.

Es ist weiterhin bereits bekannt, mit Hilfe eines durchbrochenen Schalungsmaterials, beispielsweise Streckmetall, einen zunächst freibleibenden Hohlraum im Beton auszuschalen, der nachfolgend vergossen wird. Dieser Hohlraum kann auch durch das durchbrochene Schalungsmaterial vollständig von innen überdeckende, betonundurchlässige Rohre gebildet werden, die nachfolgend aus der Streckmetallschalung herausgezogen werden, so daß der Hohlraum vergossen werden kann. Aber auch diese Art, Scheinfugen auszubilden, ist relativ aufwendig und führt, zumindest im letzteren Ausführungsbeispiel durch die die Öffnungen im Streckmetall abdeckenden Rohre zu keiner guten Anbindung zwischen dem Beton außerhalb der Hohlräume und dem nach dem Aushärten des äußeren Betons in die Hohlräume eingegossenen Verfüllbeton.

Der Erfindung liegt somit die Aufgabe zugrunde, eine Schalung und ein Verfahren zum Erzeugen einer Sollrißstelle in einem Betonteil bereitzustellen, die einfach und kostengünstig handhabbar ist.

Die Aufgabe wird durch die in den Anspruchen 1 oder 15 angegebenen Merkmale gelöst.

Durch die erfindungsgemäße Ausgestaltung wird die Sollrißstelle auf einfache Weise durch Abdecken der Öffnungen einer Schalungswandung aus durchbrochenem Material gebildet, so daß sich an dieser Stelle keine Betonverbindung zwischen dem Beton auf einer Seite der Schalungswandung und dem Beton auf der anderen Seite der Schalungswandung ausbildet, während außerhalb des durch das Einbauteil abgedeckten Bereichs eine derartige Betonverbindung besteht. Das Schalungsmaterial wirkt so als eine Art Träger für das Einbauteil, kann sich jedoch weit über das Einbauteil hinaus erstrecken, so daß es an der vorbestimmten Stelle einfach und schnell befestigt werden kann.

Besonders zweckmäßig ist die Ausgestaltung der erfindungsgemäßen Schalung gemäß Anspruch 2 als Abschalelement, wie sie beispielsweise zum Herstellen einer Arbeitsfuge verwendet werden. Arbeitsfugen entstehen zwangsläufig, wenn beispielsweise Betonteile zeitlich getrennt in mehreren Abschnitten vergossen werden müssen, beispielsweise wenn zwischen dem Vergießen der beiden Abschnitte neuer Beton gemischt werden muß oder wenn zwischen zwei Betonierabschnitten eine Arbeitspause liegt. Durch diese Ausgestaltung wird die Sollrißstelle gleichzeitig an eine Stelle verlegt, die von Haus aus eine gewisse Schwächung der Belastbarkeit des Betonteils verursacht. Damit können die beiden Schwächungsmaßnahmen an einer Stelle im Betonteil zusammengefaßt werden.

Weiterhin bietet die erfindungsgemäße Schalung gemäß Anspruch 3 die sehr vorteilhafte Möglichkeit, gleichzeitig eine Fugendichtung mit einzubauen, die bei wasserbelasteten Betonteilen auch bei den bisher üblichen Scheinfugen eingesetzt wird. Durch die erfindungsgemäße Ausgestaltung ist die Fugendichtung vorab fest mit der Schalungwandung zu verbinden und kann so eingebaut werden, so daß umfangreiche Rödelarbeiten, die bislang zum Befestigen der Fugendichtung beispielsweise an der Bewehrung im Inneren des Bauteiles notwendig sind, entfallen können.

Die Ansprüche 4 und 5 beschreiben alternative Möglichkeiten, eine Fugendichtung in Form eines elastischen Fugenbandes oder eine Fugendichtung in Form eines Fugenbleches einzubauen.

Durch die erfindungsgemäße Ausgestaltung ist es ausreichend, als Einbauteil einen ebenen Streifen des betonundurchlässigen Materials gemäß Anspruch 6 einzusetzen.

Anspruch 7 beschreibt ein besonders bevorzugtes Material für das Einbauteil.

Auch die Schalungswandung kann gemäß Anspruch 8 auf einem ebenen Streifen des durchbrochenen Materials gebildet werden.

Anspruch 9 beschreibt ein besonders bevorzugtes Material für die Schalungswandung.

Durch die erfindungsgemäße Ausgestaltung kann die Schalungswandung und das Einbauteil gemäß Anspruch 10 vorab als Einheit erstellt und erst danach in die Schalung bzw. zwischen die Bewehrung des Betonteils eingebaut werden.

Die Ansprüche 11 bis 13 beschreiben besonders bevorzugte Ausführungsformen eines als Einheit vorgefertigten Schalungselementes für verschiedene Anwendungszwecke.

Bei Bedarf kann an wenigstens eine der Längskanten der Schalungswandung gemäß Anspruch 14 eine Betondeckungsleiste direkt angeformt werden.

Ausführungsbeispiele der Erfindung werden nachfolgend anhand der Zeichnungen näher erläutert. Es zeigen:
- Fig. 1: ein erstes Ausführungsbeispiel einer erfindungsgemäßen Schalung in schematischer Darstellung,
- Fig. 2: ein zweites Ausführungsbeispiel einer erfindungsgemäßen Schalung in schematischer Darstellung, und
- Fig. 3: ein drittes Ausführungsbeispiel der erfindungsgemäßen Schalung in schematischer Darstellung.

In Fig. 1 ist eine erfindungsgemäße Schalung 1 zum Erzeugen einer Sollrißstelle in einem Betonteil 2 gezeigt. Die Schalung 1 ist als Abschalelement zum Abschalen der Grenzfläche zwischen einem zuerst zu betonierenden Betonierabschnitt 2a und einem anschließend zu betonierenden Betonierabschnitt 2b ausgebildet und als Einheit vorgefertigt. Die Schalung 1 enthält eine Schalungswandung 3 in Form eines ebenen Streifens aus einem durchbrochenen Material, dessen Durchbrechungen jedoch so ausgebildet sind, daß zwar Beton durch die Durchbrechungen hindurchquellen kann, das Material sich jedoch trotzdem noch als Schalung eignet. Durch den durchquellenden Beton wird eine gute Anbindung zwischen dem ersten Betonierabschnitt 2a und dem zweiten Betonierabschnitt 2b erreicht.

Die Schalungswandung 3 besteht bevorzugt aus einem aus der EP-PS 507 054 bekannten Material in Form einer zwischen Querstäbe 4 und Längsstäbe 5 einer Gittermatte aus Metall, bevorzugt Baustahl, eingeschweißten Streckmetalltafel 6. Die Durchbrechungen in der Streckmetalltafel 6 gestatten einerseits, daß Beton leicht auf der gegenüberliegenden Seite herausquillt, wenn der erste Betonierabschnitt 2a vergossen wird, so daß später der zweite Betonierabschnitt 2b sich an den durch den herausquellenden und erhärteten Beton fest anbinden kann.

Beide Längskanten der Schalungswandung 3 sind jeweils durch eine angeformte Betondeckungsleiste 7 bedeckt und werden durch die Betondeckungsleisten 7 in Abstand zu den äußeren Oberflächen des Betonteils 2 gehalten.

Mittig auf der Schalungswandung 3 ist ein Einbauteil 8 aus einem Material befestigt, das undurchlässig für Beton ist. Das Einbauteil 8 überdeckt einen vorbestimmten Bereich A der Schalungswandung 3, so daß dort keine Anbindung zwischen den Betonierabschnitten 2a und 2b stattfinden kann. Das Einbauteil 8 besteht bevorzugt aus einer aus Querstäben 9 und Längsstäben 10 zusammengesetzten Gittermatte aus Metall, bevorzugt Baustahl, und einer auf der Gittermatte befestigten Kunststoff-Folie 11, die bevorzugt über beide Seiten der Quer- und Längsstäbe der Gittermatte aufgeschrumpft wurde, wie dies in der EP-PS 0 075 641.

Das Einbauteil 8 wird vor Einbau der Schalung 1 in die gesamte Schalung für das Betonteil 2 fest mit der Schalungswandung 3 verbunden, beispielsweise durch Verrödeln.

Die Breite des Bereichs A, der von dem Einbauteil 8 abgedeckt wird, wird so bemessen, daß der Zweck, Schwindrisse im Bereich des Einbauteiles 8 zu konzentrieren, erreicht wird. Bevorzugt erstreckt sich das Einbauteil 8 über etwa ein Drittel der Gesamtbreite B des Betonteiles 2.

Das gesamte Abschalelement erstreckt sich hingegen über die gesamte Breite B des Betonteiles 2, d.h. über den gesamten Querschnitt, wobei jedoch an einer Seite des Betonteiles 2 durch eine an der nicht gezeichneten Schalung angeordnete, nicht gezeichnete Dreieckleiste eine dreieckige Nut 12 ausgeformt werden kann, deren Spitze an die Spitze der anliegenden Betondeckungsleiste 7 der Schalung 1 stößt.

Treten jetzt beim Aushärten des Betons Schwindrisse auf, so konzentrieren sie sich im Bereich der durch das Abschalelement der erfindungsgemäßen Schalung 1 erzeugten Arbeitsfuge und der durch das Einbauteil 8 erzeugten Schwächung des Querschnitts des Betonteils 2..

Fig. 2 zeigt ein weiteres Ausführungsbeispiel einer erfindungsgemäßen Schalung 21, die für wasserbeaufschlagte Betonteile 2 eingesetzt wird. In diesem Ausführungsbeispiel bezeichnen gleiche Bezugszeichen gleiche oder vergleichbare Teile wie Fig. 1 und sind nicht nochmals erläutert.

Die Schalung 21 besteht aus zwei getrennten, ebenen Streifen des bereits beschriebenen Schalungsmaterials, zwischen die eine Halterung 22 für eines der üblichen elastischen Fugenbänder 23 angeordnet ist. Die Halterung 22 besteht aus einer zu einem Korb mit im wesentlichen U-förmigem Querschnitt gebogenen Gittermatte aus Baustahlstäben, deren Gitteröffnungen offen bleiben. Die U-förmige Halterung 23 ist so zwischen die Streifen 3a und 3b der Schalungswandung eingeschweißt, daß ihre Schenkel beidseitig etwa um die Hälfte ihrer Längen vorstehen. Die Halterung 22 ist bevorzugt genauso lang wie das Fugenband 23, so daß das Fugenband 23 in üblicher Weise jeweils zur Hälfte in den Betonierabschnitt 2a und zur Hälfte in den Betonierabschnitt 2b eingebettet werden kann und sich quer über die durch die Schalungswandung 3a, 3b gebildete Arbeitsfuge erstreckt. Beidseits der Halterung 22 ist jeweils die Hälfte eines Einbauteils 8a, 8b aus dem oben beschriebenen Material so angeordnet und mit der jeweils anliegenden Schalungswandung 3a bzw. 3b verbunden, daß deren Durchbrechungen im Bereich A abgedeckt werden, wobei sich der Bereich A wiederum über etwa ein Drittel der Gesamtbreite B des Betonteiles 2 erstreckt.

Die Schalung 21 ist als Einheit aus Schalungswandung 3a, 3b, Halterung 22 und Einbauteil 8a, 8b in Form eines Abschalelementes zum Abschalen einer Arbeitsfuge zwischen den Betonierabschnitten 2a und 2b ausgebildet. Auch das Fugenband 23 kann vorab in die Halterung 22 eingelegt und dort gegebenenfalls befestigt werden, beispielsweise indem man die offene Seite des U-förmigen Querschnitts der Halterung 22 zusammenbiegt. Die Schalung 21 enthält im vorliegenden Falle keine Betondeckungsleisten, sondern ist an einer Bewehrung 24 angeordnet, die sich durchgehend durch die beiden Betonierabschnitte 2a und 2b erstreckt. Von der Außenseite des Betonteils 2 erstrecken sich in diesem Ausführungsbeispiel zwei der Nuten 12 in das Betonteil 2 hinein, die hier durch Leisten mit einem trapezförmigen Querschnitt erzeugt wurden.

Fig. 3 zeigt ein drittes Ausführungsbeispiel einer erfindungsgemäßen Schalung 31, wobei auch hier wieder gleiche Bauteile wie bei den vorangegangenen Figuren mit gleichen Bezugszeichen versehen wurden. Auch die Schalung 31 ist als Abschalelement für wasserbelastete Betonteile 2 ausgebildet und als Einheit mit zwei ebenen Streifen 3a und 3b einer Schalungswandung und einer zwischen den Streifen 3a, 3b eingeschweißten Fugendichtung in Form eines Metallblechstreifens 32 ausgebildet. Beidseitig des Fugenbleches 32 ist jeweils ein streifenförmiges Einbauteil 8a und 8b aus der mit Kunststoff-Folie beschrumpften Gittermatte so befestigt, daß die beiden Streifen 8a, 8b des Einbauteiles einen Bereich A der durchbrochenen Schalungswandung 3a, 3b abdecken, der etwa einem Drittel der Gesamtbreite B des Betonteiles 2 entspricht. Auch die Schalung 31 ist mit den äußeren Längskanten der Schalungswandungen 3a, 3b zwischen die durchgehende Bewehrung 24 für das Betonteil 2 befestigt und an einer Stelle angeordnet, wo eine Abschalung des zuerst zu vergießenden Betonierabschnittes 2a gegen einen später zu vergießenden Betonierabschnitt 2b erforderlich und vorbestimmt ist. Auch hier sind wiederum an beiden Seiten des Betonteiles 2 Nuten 12 mit dreieckigem Querschnitt angeordnet, deren Spitzen auf die Längskanten der Schalungswandung 3a, 3b ausgerichtet sind.

In Abwandlung der beschriebenen und gezeichneten Ausführungsbeispiele kann die Schalungswandung aus anderen, durchbrochenen Schalungsmaterialien, wie beispielsweise einem Lochblech, gefertigt werden. Auch das Einbauteil kann aus einem anderen, betonundurchlässigen Material, wie beispielsweise einer Kunststoff- oder Metallplatte oder dgl. bestehen. Auch die Schalungen nach den Fig. 2 und 3 können mit Betondeckungsleisten versehen werden und direkt an die Außenschalungen für das Betonteil 2 anstoßen. Falls erforderlich, kann der vom Einbauteil überdeckte Bereich vergrößert oder verkleinert werden. Die erfindungsgemäße Vorrichtung ist weiterhin auch für kleinere Betonteile einsetzbar, die in einem Zuge gegossen werden können, und gestattet auch dort eine exakte Positionierung und lagegenaue Fixierung des Einbauteils unter dem Druck des eingegossenen Betons.

## Patentansprüche

1. Schalung (1, 21, 31) mit einem eine gewollte Schwächung des Querschnitts verursachenden, betonundurchlässigen Einbauteil (8, 8a, 8b) zum Erzeugen einer Sollrissstelle in einem Betonteil (2) mit einem vorbestimmten Querschnitt, **dadurch gekennzeichnet, daß** das Einbauteil (8, 8a, 8b) an einer sich im wesentlichen über den Querschnitt des Betonteils (2) erstreckenden Schalungswandung (3, 3a, 3b) aus durchbrochenem Material derart angeordnet ist, dass das Einbauteil (8, 8a, 8b) die durchbrochene Schalungswandung (3, 3a, 3b) über einen der gewünschten Schwächung des Querschnitts entsprechenden Bereich (A) abdeckt, und sich die Schalungswandung (3, 3a, 3b) über das Einbauteil (8, 8a, 8b) hinaus erstreckt.

2. Schalung nach Anspruch 1, **gekennzeichnet durch** ihre Ausbildung als Abschalelement zum Abschalen einer Grenzfläche zwischen zwei nacheinander zu betonierenden Betonierabschnitten (2a, 2b).

3. Schalung nach Anspruch 1 oder 2, **dadurch gekennzeichnet, dass** mit der Schalungswandung (3a, 3b) eine Fugendichtung (22, 32) verbunden ist.

4. Schalung nach Anspruch 3, **dadurch gekennzeichnet, dass** die Fugendichtung ein elastisches Fugenband (22) ist, das in einer mit der Schalungswandung (3a, 3b) verbundenen Halterung (23) aufgenommen ist.

5. Schalung nach Anspruch 3, **dadurch gekennzeichnet, dass** die Fugendichtung ein Fugenblech (32) ist, das mit der aus Metall bestehenden Schalungswandung (3a, 3b) verschweißt ist.

6. Schalung nach einem der Ansprüche 1 bis 5, **dadurch gekennzeichnet, dass** das Einbauteil (8, 8a, 8b) wenigstens einen ebenen Streifen des betonundurchlässigen Materials enthält.

7. Schalung nach einem der Ansprüche 1 bis 6, **dadurch gekennzeichnet, dass** das Einbauteil (8, 8a, 8b) aus einer mit einer Kunststoff-Folie (11) beschrumpften Gittermatte (9, 10) besteht.

8. Schalung nach einem der Ansprüche 1 bis 7, **dadurch gekennzeichnet, dass** die Schalungswandung (3, 3a, 3b) wenigstens einen ebenen Streifen des durchbrochenen Materials enthält.

9. Schalung nach einem der Ansprüche 1 bis 8, **dadurch gekennzeichnet, dass** die Schalungswandung (3, 3a, 3b) aus einem zwischen Quer- und Längsstäben (4, 5) einer Gittermatte eingeschweißten Streckmetallblech (6) besteht.

10. Schalung nach einem der Ansprüche 1 bis 9, **gekennzeichnet durch** ihre Ausbildung als ein in einer Einheit aus Schalungswandung (3, 3a, 3b) und Einbauteil (8, 8a, 8b) vorgefertigtes Schalungselement.

11. Schalung nach Anspruch 10, **dadurch gekennzeichnet, dass** das Schalungselement eine streifenförmige Schalungswandung (3) und ein streifenförmiges Einbauteil (8) aufweist, das im wesentlichen mittig auf der Schalungswandung (3) befestigt ist.

12. Schalung nach Anspruch 10, **dadurch gekennzeichnet, dass** das Schalungselement zwei streifenförmige Schalungswandungen (3a, 3b), eine zwischen den Schalungswandungen befestigte Halterung (23) für eine Fugendichtung (22) und zwei streifenförmige Einbauteile (8a, 8b) enthält, die beidseitig der Halterung die jeweilige Schalungswandung (3a, 3b) bedecken.

13. Schalung nach Anspruch 10, **dadurch gekennzeichnet, dass** das Schalungselement zwei streifenförmige Schalungswandungen (3a, 3b) aus Metall, ein zwischen die Schalungswandungen eingeschweißtes Fugenblech (32) und zwei streifenförmige Einbauteile (8a, 8b) enthält, die beidseitig des Fugenblechs (32) die jeweilige Schalungswandung (3a, 3b) bedecken.

14. Schalung nach einem der Ansprüche 10 bis 13, **dadurch gekennzeichnet, dass** das Schalungselement wenigstens eine mit einer der Längskanten einer Schalungswandung (3, 3a, 3b) fest verbundene Betondeckungsleiste (7) aufweist.

15. Verfahren zum Erzeugen einer Sollrissstelle in einem Betonteil (2) mit einem vorbestimmten Querschnitt, wobei ein eine gewollte Schwächung des Querschnitts verursachendes, betonundurchlässiges Einbauteil (8, 8a, 8b) an einer sich im Wesentlichen über den Querschnitt des Betonteils (2) erstreckenden Schalungswandung (3, 3a, 3b) aus durchbrochenem Material derart angeordnet wird, dass das Einbauteil (8, 8a, 8b) die durchbrochene Schalungswandung (3, 3a, 3b) über einen der gewünschten Schwächung des Querschnitts entsprechenden Bereich (A) abdeckt, wobei sich die Schalungswandung (3, 3a, 3b) über den Bereich (A) hinauserstreckt und eine Betonanbindung durch die Schalungswandung (3, 3a, 3b) schafft.

## Claims

1. Form (1, 21, 31) having an insert (8, 8a, 8b), which causes a deliberate weakening of the cross-section and is impermeable to concrete, for producing a preset cracking point in a concrete part (2) having a predetermined cross-section, **characterised in that** the insert (8, 8a, 8b) is disposed on a form wall (3, 3a, 3b), which extends substantially over the cross-section of the concrete part (2) and is made of perforated material, in such a way that said insert (8, 8a, 8b) masks the perforated form wall (3, 3a, 3b) over a region (A) corresponding to the desired weakening of the cross-section, and said form wall (3, 3a, 3b) extends beyond the insert (8, 8a, 8b).

2. Form according to claim 1, **characterised by** its construction as a paring element for paring a boundary face between two concreting sections (2a, 2b) which are to be concreted one after the other.

3. Form according to claim 1 or 2, **characterised in that** a joint seal (22, 32) is connected to the form wall (3a, 3b).

4. Form according to claim 3, **characterised in that** the joint seal is an elastic jointing strip (22) which is received in a holding device (23) connected to the form wall (3a, 3b).

5. Form according to claim 3, **characterised in that** the joint seal is a metal jointing plate (32) which is welded to the form wall (3a, 3b) which consists of metal.

6. Form according to one of claims 1 to 5, **characterised in that** the insert (8, 8a, 8b) contains at least one flat strip of the material which is impermeable to concrete.

7. Form according to one of claims 1 to 6, **characterised in that** the insert (8, 8a, 8b) consists of a lattice mat (9, 10) shrink-wrapped with a plastic film (11).

8. Form according to one of claims 1 to 7, **characterised in that** the form wall (3, 3a, 3b) contains at least one flat strip of the perforated material.

9. Form according to one of claims 1 to 8, **characterised in that** the form wall (3, 3a, 3b) consists of an expanded-metal plate (6) welded in between the transverse and longitudinal bars (4, 5) of a lattice mat.

10. Form according to one of claims 1 to 9, **characterised by** its construction as a form element prefabricated in one unit from the form wall (3, 3a 3b) and the insert (8, 8a, 8b).

11. Form according to claim 10, **characterised in that** the form element has a strip-shaped form wall (3) and a strip-shaped insert(8) which is fastened substantially centrally on said form wall (3).

12. Form according to claim 10, **characterised in that** the form element contains two strip-shaped form walls (3a, 3b), a holding device (23), which is fastened between said form walls, for a joint seal (22), and two strip-shaped inserts (8a, 8b) which cover the particular form wall (3a, 3b) on either side of the holding device.

13. Form according to claim 10, **characterised in that** the form element contains two strip-shaped form walls (3a, 3b) made of metal, a metal jointing plate (32) welded in between said form walls, and two strip-shaped inserts (8a, 8b) which cover the particular form wall (3a, 3b) on either side of the metal jointing plate (32).

14. Form according to one of claims 10 to 13, **characterised in that** the form element has at least one concrete cover strip (7) which is fixedly connected to one of the longitudinal edges of a form wall (3, 3a, 3b).

15. Method of producing a preset cracking point in a concrete part (2) having a predetermined cross-section, wherein an insert (8, 8a, 8b), which causes a deliberate weakening of the cross-section and is impermeable to concrete, is disposed on a form wall (3, 3a, 3b), which extends substantially over the cross-section of the concrete part (2) and is made of perforated material, in such a way that said insert (8, 8a, 8b) masks the perforated form wall (3, 3a, 3b) over a region (A) corresponding to the desired weakening of the cross-section, said form wall (3, 3a, 3b) extending beyond said region (A) and establishing a concrete link through said form wall (3, 3a, 3b).

## Revendications

1. Coffrage (1, 21, 31) avec un élément de montage (8, 8a, 8b) étanche au béton, provoquant une réduction souhaitée de la section, permettant de produire une zone de fissures théorique dans un élément en béton (2) présentant une section prédéterminée, **caractérisé en ce que** l'élément de montage (8, 8a, 8b) étant disposé sur une paroi de coffrage (3, 3a, 3b) constituée d'un matériau perforé s'étendant sensiblement sur la section de l'élément en béton (2), l'élément de montage (8, 8a, 8b) recouvre la paroi de coffrage perforée (3, 3a, 3b) sur une zone (A) correspondant à la réduction souhaitée de la section, et la paroi du coffrage (3, 3a, 3b) s'étend sur l'élément de montage (8, 8a, 8b).

2. Coffrage selon la revendication 1, **caractérisé en ce qu'**il présente une configuration sous la forme d'un élément de décoffrage permettant de décoffrer une interface entre deux sections de bétonnage (2a, 2b) devant être bétonnées l'une après l'autre.

3. Coffrage selon la revendication 1 ou 2, **caractérisé en ce que** la paroi de coffrage (3a, 3b) est reliée à une garniture de joints (22, 32).

4. Coffrage selon la revendication 3, **caractérisé en ce que** la garniture de joints est une bande couvre-joint élastique (22) qui est logée dans un support (23) relié à la paroi du coffrage (3a, 3b).

5. Coffrage selon la revendication 3, **caractérisé en ce que** la garniture de joints est une tôle couvre-joint (32), qui est soudée avec la paroi de coffrage (3a, 3b) réalisée en métal.

6. Coffrage selon l'une quelconque des revendications 1 à 5, **caractérisé en ce que** l'élément de montage (8, 8a, 8b) contient au moins une bande plane du matériau étanche au béton.

7. Coffrage selon l'une quelconque des revendications 1 à 6, **caractérisé en ce que** l'élément de montage (8, 8a, 8b) est constitué d'un grillage (9, 10) sur lequel est thermoformée une feuille en matière plastique (11).

8. Coffrage selon l'une quelconque des revendications 1 à 7, **caractérisé en ce que** la paroi du coffrage (3, 3a, 3b) contient au moins une bande plane du matériau perforé.

9. Coffrage selon l'une quelconque des revendications 1 à 8, **caractérisé en ce que** la paroi du coffrage (3, 3a, 3b) est constituée d'une tôle métallique de bout en bout (6) intégrée par soudage entre les barres transversale et longitudinale (4, 5) d'un grillage.

10. Coffrage selon l'une quelconque des revendications 1 à 9, **caractérisé en ce qu'**il est configuré sous la forme d'un élément de coffrage préfabriqué dans une unité comprenant une paroi de coffrage (3, 3a, 3b) et un élément de montage (8, 8a, 8b).

11. Coffrage selon la revendication 10, **caractérisé en ce que** l'élément de coffrage présente une paroi de coffrage en forme de bande (3) et un élément de montage en forme de bande (8), qui est fixé sensiblement au centre de la paroi du coffrage (3).

12. Coffrage selon la revendication 10, **caractérisé en ce que** l'élément de coffrage contient deux parois de coffrage en forme de bande (3a, 3b), un support (23) fixé entre les parois du coffrage, destiné à une garniture de joints (22), et deux éléments de montage en forme de bande (8a, 8b), qui recouvrent la paroi de coffrage (3a, 3b) respective des deux côtés du support.

13. Coffrage selon la revendication 10, **caractérisé en ce que** l'élément de coffrage contient deux parois de coffrage en forme de bande (3a, 3b) réalisées en métal, une tôle couvre-joint (32) intégrée par soudage entre les parois du coffrage, et deux éléments de montage en forme de bande (8a, 8b), qui recouvrent les parois de coffrage respectives (3a, 3b) des deux côtés de la tôle couvre-joint (32).

14. Coffrage selon l'une quelconque des revendications 10 à 13, **caractérisé en ce que** l'élément de coffrage présente au moins une moulure de recouvrement du béton (7) reliée de manière fixe à l'un des bords longitudinaux d'une paroi de coffrage (3, 3a, 3b).

15. Procédé de production d'une zone de fissures théorique dans un élément en béton (2) avec une section prédéterminée, moyennant quoi un élément de montage (8, 8a, 8b) étanche au béton, provoquant une réduction souhaitée de la section, est disposé sur une paroi de coffrage (3, 3a, 3b) réalisée dans un matériau perforé s'étendant sensiblement sur la section de l'élément en béton (2), de telle sorte que l'élément de montage (8, 8a, 8b) recouvre la paroi de coffrage perforée (3, 3a, 3b) sur une zone (A) correspondant à la réduction de la section, moyennant quoi la paroi du coffrage (3, 3a, 3b) s'étend sur la zone (A) et crée une jonction en béton par l'intermédiaire de la paroi du coffrage (3, 3a, 3b).
